# FASCICULE DE BREVET EUROPEEN

(11) **EP 0 208 614 B1**
(45) Date de publication et mention de la délivrance du brevet: **11.01.1989**
(21) Numéro de dépôt: 86401477.4
(22) Date de dépôt: 03.07.1986
(51) Int. Cl.: H01H 71/04, H01H 77/10

(54) **Limiteur de courant muni d'un élément de visualisation**
Stromabgrenzer mit einem sichtbaren Anzeiger
Current limiter provided with a visual indicator element

(30) Priorité: 05.07.1985 FR 8510299
(43) Date de publication de la demande: 14.01.1987
(73) Titulaire: TELEMECANIQUE, 92504 Rueil Malmaison Cedex (FR)
(72) Inventeur: Guenin, Serge, F-21000 Dijon (FR); Merlin, Pierre, F-21121 Fontaine-les-Dijon (FR)
(74) Mandataire: Marquer, Francis

(56) Documents cités:
- EP-A- 0 079 819
- EP-A- 0 102 867
- EP-A- 0 110 010
- DE-A- 2 637 183
- DE-C- 3 313 048
- FR-A- 2 409 587
- US-A- 2 944 129
- US-A- 4 382 270

## Description

La présente invention concerne un appareil limiteur de courant muni d'un élément de visualisation réarmable manuellement.

De tels limiteurs de courant sont connus, en particulier, d'après le brevet FR-A-2 531 565. Ils comprennent dans un boîtier, un contact mobile disposé sur un bras pivotant normalement appliqué par un ressort avec un certain effort de pression contre la branche d'un contact fixe ; le bras pivotant et la branche coopérante du contact fixe forment une boucle de courant dont l'effet de répulsion électrodynamique tend à séparer le contact mobile du contact fixe. Lorsqu'un fort courant de court-circuit parcourt la boucle, le bras pivotant tourne autour d'un axe à l'encontre de l'effort que lui communique le ressort, de sorte que le circuit s'ouvre tandis que se déclenche le disjoncteur auquel est associé ou couplé le limiteur. En l'absence de courant, le bras pivotant peut dès lors se réappliquer immédiatement sur le contact fixe.

L'ouverture des contacts du limiteur s'effectue brièvement et il peut s'avérer utile de disposer d'une visualisation de l'état du limiteur, au moyen d'une indication durable permettant à l'utilisateur de noter ou de mémoriser une action fugitive d'ouverture des contacts du limiteur avant de remettre à zéro l'indicateur. L'indication est particulièrement utile lorsque le limiteur est associé à un disjoncteur pour permettre de noter si le court-circuit, cause d'un déclenchement, est mineur ou majeur et sur quel pôle il s'est manifesté.

La présente invention a notamment pour but d'ajouter à un limiteur de courant à action fugitive d'ouverture de contacts du type précédemment décrit, un élément de visualisation à mémoire d'ouverture simple, fiable et obligeant l'utilisateur à effectuer une opération volontaire de réarmement dudit élément.

Elle a pour autre but de conserver au limiteur de courant un faible encombrement grâce à une disposition spécifique de l'élément de visualisation en interdépendance avec le bras porte-contact pivotant.

Selon l'invention, dans un limiteur du type décrit, Il est prévu un indicateur-mémoire d'ouverture du contact mobile qui comporte :
- un élément de visualisation déplaçable en translation parallèlement à une face avant du boîtier et susceptible d'apparaître en position de travail sous l'effet d'un ressort en regard d'une fenêtre prévue dans le boîtier pour signaler une action d'ouverture du limiteur,
- un bec d'accrochage prévu à faible distance de l'axe de rotation du bras porte-contact pour maintenir par coopération avec ledit bras porte-contact ledit indicateur dans la position de repos, ce bec étant libérable sous l'effet de la rotation du bras porte-contact autour dudit axe et permettant en position de travail le libre rétablissement du bras porte-contact.

L'utilisateur peut ainsi noter qu'un actionnement du limiteur est intervenu et peut à tout instant réarmer l'indicateur, l'omission du réarmement de l'indicateur n'ayant aucune conséquence sur le fonctionnement du limiteur. L'encombrement du limiteur n'est pas modifié notamment lorsque l'élément de visualisation est une pièce plate.

De préférence, le bec d'accrochage s'accroche directement en position de repos sur un talon d'accrochage prévu sur le bras porte-contact et est préférentiellement doué d'élasticité pour glisser le long du talon lors du réarmement manuel.

Un exemple de réalisation non limitatif va être à présent décrit en regard des dessins annexés pour permettre de bien comprendre les caractéristiques et avantages de l'invention.
La figure 1 représente un limiteur de courant tripolaire muni d'un indicateur mémoire d'ouverture conformément à l'invention et couplé à un disjoncteur pour moteur ;
La figure 2 est une élévation en coupe partielle d'un pôle du limiteur de la figure 1 ;
Les figures 3 à 6 montrent l'indicateur mémoire et le bras porte-contact pivotant dans les positions respectives de repos, de séparation des contacts, de refermeture des contacts et en fin de réarmement ;
Les figures 7 à 10 sont les vues de côté de l'indicateur et du bras porte-contact dans les positions correspondant à celles des figures 3 à 6.

Le limiteur de courant 10, illustré sur la figure 1, est tripolaire et il est monté sur un disjoncteur-moteur 11. Chaque pôle est du type décrit dans le document précité FR 2 531 565 et comporte (figure 2) un boîtier 12 doté d'une borne 13 pour le serrage d'un conducteur externe 14 et d'un contact fixe 15 présentant une branche verticale 15a d'interconnexion avec le disjoncteur-moteur, une branche horizontale 15b de support du contact mobile et une branche oblique 15c connexe à un bloc à ailettes 16 d'extinction d'arc. Un bras porte-contact 17 est disposé pivotant autour d'un axe 0 fixe par rapport au boîtier et il est relié via une tresse 18 à la borne 13. Le courant emprunte donc le chemin suivant : borne 13, tresse 18, bras porte-contact 17, contact fixe 15. L'axe 0 est parallèle à une face avant P-P du boîtier 12 et il est situé à faible distance de cette face avant.

Quand il se produit un fort court-circuit, le bras pivotant 17 se soulève selon la flèche A par un effet électrodynamique dû à la striction du courant dans la zone de contact et à la boucle de courant bras 17-branche 15b, à l'encontre de l'effort exercé sur un épaulement 19 du bras 17 par un ressort en épingle R1. Le court-circuit étant également détecté par l'organe de déclenchement magnétique llc du disjoncteur 11, la serrure de ce dernier en ouvre les contacts 11d. En raison de l'effondrement de courant, le bras pivotant 17 du limiteur est réappliqué sur la branche 15b du contact fixe sous l'effet du ressort R1.

Un indicateur 20 à mémoire d'ouverture est disposé derrière la face avant P-P du boîtier 12 ; cet indicateur est une pièce isolante moulée plate et déplaçable en translation selon un axe X-X parallèle à cette face et perpendiculaire à l'axe 0 du tourillon du bras 17. L'indicateur 20 est sollicité vers une position basse par un ressort de compression R2, mais pourrait bien entendu être sollicité par tout autre organe élastique.

Dans la position haute de repos indiquée sur la figure 2, l'indicateur est maintenu par coopération d'un bec d'accrochage 21 avec un talon d'accrochage 22 prévu sur le bras 17 à faible distance de l'axe 0 et près de l'épaulement 19.

L'indicateur 20 est muni d'un élément, par exemple une plage ou une saillie, de visualisation 23 susceptible d'apparaître en regard d'une fenêtre 24 prévue dans un boîtier 12 pour signaler et mémoriser une action d'ouverture des contacts du limiteur ; l'indicateur 20 porte de plus un index ou une prise 25 de réarmement manuel, accessible dans la fenêtre 24, pour permettre le retour à la position de repos contre l'effet du ressort R2. Pour la sécurité de l'opérateur, l'indicateur 20 forme un rideau recouvrant la fenêtre 24 du côté intérieur du boîtier. L'élément de visualisation 23 et l'index de réarmement 25 sont par exemple confondus. Le bec d'accrochage 21 est une branche élastique venue de moulage avec le corps de l'indicateur pour glisser le long du talon 22 lors du réarmement manuel.

Le limiteur qui vient d'être décrit fonctionne comme suit. Lors d'un fort court-circuit, le bras porte-contact 17 passe de la position de repos des figures 3, 7 à celle de travail des figures 4, 8 ; son talon d'accrochage 22 libère le bec élastique 21 de l'indicateur, lequel descend sous l'action du ressort R2. L'index 25 s'abaisse donc dans la fenêtre 24, jusqu'à venir en butée sur le bord inférieur de celle-ci et la plage 23, par exemple colorée, apparait dans la fenêtre (figures 4 et 8).

Le bras 17 revient aussitôt en position de rétablissement du circuit sur la branche 15b du contact fixe (figures 5 et 9) tandis que l'indicateur reste en position d'indication d'ouverture des contacts. Ceci permet à l'opérateur de détecter le pôle origine du court-circuit.

Pour réarmer l'indicateur, l'opérateur soulève manuellement l'index 25 de réarmement ; le bec élastique 21 d'accrochage glisse le long de la face latérale du bras 17, plus précisément le long du côté du talon 22 (figure 10), et vient s'accrocher à nouveau sur le talon.

Il va de soi que l'on peut apporter au mode de réalisation décrit des modifications sans sortir du cadre de l'invention. L'accrochage de l'indicateur 20 peut en particulier s'effectuer sur une portée du boîtier, le décrochage de l'indicateur vis-à-vis de la portée étant produit par un déplacement dû au bras porte-contact.

## Revendications

1. Limiteur de courant associable à un disjoncteur qui comprend un organe de déclenchement magnétique et comprenant dans un boîtier :
- un contact mobile disposé sur un bras (17) pivotant qui est normalement appliqué par un ressort (R1) avec un effort de pression déterminé contre la branche (15b) d'un contact fixe,
- le contact mobile et la branche coopérante du contact fixe formant une boucle de courant,
- le contact mobile se séparant fugitivement du contact fixe lors de l'apparition d'un court-circuit par rotation du bras pivotant autour d'un axe (0) contre l'effort du ressort (R1), caractérisé par le fait qu'il comporte un indicateur mémoire d'ouverture (20) du contact mobile présentant :
- un élément de visualisation (23, 25) déplaçable en translation parallèlement à une face avant du boîtier (12) et susceptible d'apparaître en position de travail sous l'effet d'un ressort (R2) en regard d'une fenêtre (24) prévue dans le boîtier (12) pour signaler une action d'ouverture du limiteur,
- un bec d'accrochage (21) prévu à faible distance de l'axe (0) de rotation du bras porte-contact (17) pour maintenir par coopération avec ledit bras porte-contact (17) ledit indicateur dans la position de repos, libérable sous l'effet de la rotation du bras porte-contact (17) autour de l'axe (0) et permettant en position de travail le libre rétablissement du bras porte-contact.

2. Limiteur de courant selon la revendication 1, caractérisé par le fait que le bec d'accrochage (21) de l'indicateur d'ouverture (20) coopère avec un talon d'accrochage (22) prévu sur le bras porte-contact (17) à faible distance de l'axe (0) de rotation de celui-ci lors du réarmement manuel de l'indicateur, et que ledit bec d'accrochage (21) est doué d'élasticité pour glisser le long dudit talon d'accrochage (22).

3. Limiteur de courant selon la revendication 1 ou 2, caractérisé par le fait que l'indicateur d'ouverture (20) déplaçable en translation forme un rideau recouvrant la fenêtre (24) du côté intérieur du boîtier et présente une prise (25) de réarmement manuel accessible dans la fenêtre (24).

4. Limiteur de courant selon l'une des revendications 1 à 3, caractérisé par le fait que, l'axe (0) de rotation du bras porte-contact (17) étant proche de la face avant du boîtier (12), l'indicateur d'ouverture (20) du limiteur est une pièce plate disposée entre ledit axe (0) et ladite face avant.

## Claims

1. A current limiter which can be associated with a circuit breaker provided with a magnetic tripping device, comprising in a case :
- a movable contact disposed on a pivotable arm (17) normally applied by a spring (RI) with a predetermined pressure force against the leg (15b) of a fixed contact,
- the mobile contact and the cooperating leg of the fixed contact forming a contact loop,
- the mobile contact being briefly separated from the fixed contact on the appearance of a short-circuit by rotation of the arm pivoting around an axis (0) against the force of spring (R1), characterized in that it comprises an indicator (20) memorizing the opening of the mobile contact, provided with :
- a visual indicator element (23, 25) movable in translation parallel to a front face of the case (12) and adapted to appear, in the work position, under the action of a spring (R2) opposite a window (24) provided in case (12) for signalling an opening action of the current limiter,
- a hooking nose (21) provided at a small distance from the rotation axis (0) of the contact holding arm (17) for maintaining by cooperation with said contact holding arm (17) said indicator element in the rest position, said element being freed under the effect of the rotation of the contact holding arm (17) around axis (0) and allowing, for the work position, the free setting of the contact holding arm.

2. The current limiter as claimed in claim 1, characterized by the fact that the hooking nose (21) of the opening indicator element (20) cooperates with a hooking shoulder (22) provided on the contact holding arm (17) at a small distance from the axis of rotation (0) thereof when said indicator element is manually reset and in that said hooking nose (21) is resilient for sliding along said hooking shoulder (22).

3. The current limiter according to claim 1 or 2, characterized by the fact that the opening indicator element (20) which is movable in translation, forms a curtain covering the window (24) from the inside of the case and has a catch (25) for manual resetting accessible in window (24).

4. The current limiter according to one of claims 1 to 3, characterized by the fact that, while the axis (0) of rotation of the contact holding arm (17) is situated in the neighbourhood of the front face of case (12), the opening indicator element (20) of the current limiter is a flat part disposed between said axis (0) and said front face.

## Patentansprüche

1. Stromabgrenzer, der einem Unterbrecher zugeordnet werden kann, welcher ein magnetisches Auslöseelement aufweist und in einem Gehäuse enthält :
- einen beweglichen Kontakt, der auf einem schwenkbaren Arm (17) angeordnet ist, welcher norm'aierweise durch eine Feder (R1) mit einer bestimmten Druckkraft gegen den Schenkel (15b) eines stationären Kontaktes gepresst wird,
- wobei der bewegliche Kontakt und der mitwirkende Schenkel des stationären Kontaktes eine Stromschleife bilden,
- und der bewegliche Kontakt sich, bei Auftreten eines Kurzschlusses kurzzeitig vom stationären Kontakt trennt, indem der schwenkbare Arm entgegen der Kraft der Feder (R1) um eine Achse (0) geschwenkt wird, dadurch gekennzeichnet, dass er einen Anzeiger (20) enthält, welcher die Öffnung des beweglichen Kontaktes speichert, mit :
- einem sichtbaren Anzeiger (23, 25), welcher parallel zu einer vorderen Fläche des Gehäuses (12) verschoben werden kann und in der Betriebsstellung unter der Wirkung einer Feder (R2) gegenüber einem Fenster (24) des Gehäuses (12) erscheint, um eine Öffnung des Stromabgrenzers anzuzeigen,
- einer in geringer Entfernung von der Drehachse (0) des Kontaktträgerarms (17) angeordneten Einfangnase (21) um, im Zusammenwirken mit besagtem Kontaktträgerarm (17), den besagten Indikator in der Ruhestellung zu halten, aus der er unter der Wirkung einer Schwenkung des Kontaktträgerarms um die Achse (0) befreit werden kann und die in der Betriebsstellung die ungehinderte Rückstellung des Kontaktträgerarms ermöglicht.

2. Stromabgrenzer nach Anspruch 1, dadurch gekennzeichnet, dass die Einfangnase (21) des Öffnungsanzeigers (20) mit einen Einfangabsatz (22) zusammenwirkt, welcher auf dem Kontaktträgerarm (17) in geringer Entfernung von dessen Drehachse (0) angeordnet ist, wenn der Indikator von Hand rückgestellt wird, und dass besagte Einfangnase (21) elastisch ist um den Einfangabsatz (22) entlang gleiten zu können.

3. Stromabgrenzer nach Anspruch 1 oder 2, dadurch gekennzeichnet, dass der verschiebbare Öffnungsanzeiger (20) einen Schutzvorhang bildet, der das Fenster (24) vom Gehäuseinnern her verdeckt und einen im Fenster erreichbaren Griff (25) zur manuellen Rückstellung aufweist.

4. Stromabgrenzer nach einem der Ansprüche 1 bis 3, dadurch gekennzeichnet, dass die Drehachse (0) des Kontaktträgerarms (17) in der Nähe der Vorderseite des Gehäuses (12) angeordnet ist und der Öffnungsindikator (20) des Stromabgrenzers ein flaches Teil ist, welches zwischen besagter Achse (0) und besagter Vorderseite angeordnet ist.
